# EUROPÄISCHE PATENTSCHRIFT

(11) **EP 3 132 896 B1**
(45) Veröffentlichungstag und Bekanntmachung des Hinweises auf die Patenterteilung: **27.05.2020**
(21) Anmeldenummer: 16183516.0
(22) Anmeldetag: 10.08.2016
(51) Int. Cl.: B05B 15/65, B05B 15/18, B24C 5/04, B26F 3/00, B05B 1/00

(54) **DÜSENSYSTEM FÜR EINE VORRICHTUNG ZUR ABGABE EINES FLUIDSTRAHLS UNTER DRUCK UND LANZE MIT EINEM SOLCHEN DÜSENSYSTEM**
NOZZLE SYSTEM FOR DEVICE FOR DISPENSING A FLUID JET UNDER PRESSURE AND LANCE WITH SUCH A NOZZLE SYSTEM
SYSTEME DE BUSE POUR UN DISPOSITIF DESTINE A DISTRIBUER UN FAISCEAU DE FLUIDE SOUS PRESSION ET LANCE COMPRENANT UN TEL SYSTEME DE BUSE

(30) Priorität: 21.08.2015 CH 12132015
(43) Veröffentlichungstag der Anmeldung: 22.02.2017
(73) Patentinhaber: MVT Micro-Verschleiss-Technik AG, 2562 Port (CH)
(72) Erfinder: Gnägi, Yves, 2564 Bellmund (CH); Campa, Alessandro, 8182 Hochfelden (CH)
(74) Vertreter: Hepp Wenger Ryffel AG

(56) Entgegenhaltungen:
- EP-A1- 2 899 002
- JP-A- 2012 228 743
- SU-A1- 1 199 271
- US-A- 3 705 693
- US-A- 4 162 763
- US-A- 5 226 597
- US-A- 5 730 358
- US-A1- 2008 191 066

## Beschreibung

Die Erfindung betrifft ein Düsensystem für eine Vorrichtung zur Abgabe eines Fluidstrahls unter Druck nach dem Oberbegriff des unabhängigen Anspruchs. Die Erfindung betrifft ferner eine (Roboter-) Lanze für eine Oberflächenbearbeitungsvorrichtung und/oder Materialabtragsvorrichtung mit einem erfindungsgemässen Düsensystem.

Bei bekannten Düsensystemen unterliegt die Düse einem Verschleiss und wird daher üblicherweise am Ende einer Fluidleitung eingesteckt und mittels eines Sicherungselements mit einem Gewinde oder Bajonettverschluss gesichert, um die Düse formschlüssig mit dem Ende der Fluidleitung zu verbinden und gleichzeitig austauschbar zu machen. Es hat sich jedoch gezeigt, dass bekannte Düsensysteme weniger geeignet für die Anwendung von hohen Drucken an der Düse sind. Ferner entstehen beim Einstecken der Düse in das Ende der Fluidleitung Undichtigkeitsprobleme, welche das aufwendige Austauschen von Dichtungen bei jedem Düsenwechsel erfordern.

Die US 2008/191066 A1, US 5,226,597 und US 4,162,763 zeigen ein Düsensystem, bei welchem die Düse mit einer Überwurfmutter durch einpressen der Düse oder eines Halteelementes in eine entsprechende Öffnung fest verbunden ist. JP 2012 228743 A zeigt ein weiteres Düsensystem.

Es ist daher Aufgabe der Erfindung ein Düsensystem der eingangs genannten Art anzugeben, welche die Nachteile des Bekannten vermeidet und insbesondere den Betrieb bei hohen Drücken erlaubt. Ferner will die Erfindung das Austauschen der Düse unter Gewährleistung der Dichtigkeit verbessern.

Die Aufgabe wird von einem Düsensystem nach dem Kennzeichen des unabhängigen Anspruchs gelöst.

Das Düsensysteme für eine Vorrichtung zur Abgabe eines Fluidstrahls unter Druck umfasst eine Düse mit einer Eintrittsseite und einer Austrittsseite sowie mit wenigstens einer Düsenöffnung für zumindest ein Fluid und eine Überwurfmutter zur Befestigung der Düse am Ende einer Fluidleitung.

Die Düse ist mit der Überwurfmutter verbunden. Damit wird eine Vereinfachung des Ein-, Ausbaus und Austauschs der Düse ermöglicht, da die Düse beispielsweise nicht falsch oder verkehrt eingesetzt werden kann. Ferner muss nur ein Ersatzteil ausgetauscht werden. Das Austauschen kann somit insbesondere einhändig erfolgen.

Die Düse ist bevorzugt über eine formschlüssige und unlösbare Verbindung mit der Überwurfmutter verbunden. Die Überwurfmutter und die Düse sind als separates Bauteil ausgebildet und nachträglich zusammengefügt, so dass ein Entfernen der Düse bevorzugt nur durch Beschädigung der Düse und/oder der Überwurfmutter möglich ist.

Erfindungsgemäss ist die Düse rotationssymmetrisch ausgebildet und weist eine umlaufende Aussennut auf. Entsprechend weist die Überwurfmutter eine umlaufende Innennut auf. Die Düse und die Überwurfmutter sind dabei miteinander über einen in der Aussennut und in der Innennut angeordneten Sprengring verbunden.

Eine rotationssymmetrische Düse kann einfach und präzise gefertigt werden. Durch die Verbindung mittels eines Sprengrings wird einerseits eine einfache Art der Verbindung angegeben, andererseits ist somit die Entfernung der Düse aus dem Düsenhalter ohne Beschädigung der Düse und/oder der Überwurfmutter praktisch unmöglich.

Die Überwurfmutter weist bevorzugt eine Einstecköffnung für die Düse mit einer planen Anschlagfläche auf, wobei eine Stirnfläche an der Austrittsseite der Düse an der Anschlagfläche anliegt.

Das Anliegen der Stirnfläche an der Anschlagfläche der Überwurfmutter ermöglicht eine präzise Ausrichtung der Düse, so dass die Strömungsrichtung des Fluides durch die Düse genau einstellbar ist.

Bevorzugt wird die Düse nur teilweise bezüglich ihrer Länge in die Einstecköffnung eingesteckt. Weiter bevorzugt wird die Düse weniger als die Hälfte ihrer Länge in die Einstecköffnung eingesteckt.

Der Teil der Düse, welcher nicht in die Einstecköffnung eingesteckt worden ist und folglich hervorsteht wird bevorzugt in eine entsprechend bemasste Öffnung am Ende der Fluidleitung eingesteckt. Das erlaubt eine einfache Handhabung und Zentrierung des Düsensystems beim Einbau desselben.

Eine weitere bevorzugte Ausführungsform sieht vor, dass zwischen dem nicht in die Einstecköffnung eingesteckten Abschnitt der Düse und einer Innenwand der Überwurfmutter ein ringförmiger Raum gebildet wird.

Dadurch entsteht ein mäanderförmiger Verlauf der Übergangsfläche zwischen Düsensystem und Fluidleitung, welcher die Dichteigenschaften verbessert.

Die Düse weist bevorzugt im Bereich der Eintrittsseite eine konische Dichtfläche auf.

Durch die konische Dichtfläche, welche beim Zusammenbau des Düsensystems mit einer entsprechen konisch geformten Fläche der Fluidleitung zusammenwirkt, kann die Abdichtung des Überganges zwischen Düse und Fluidleitung verbessert werden und gleichzeitig die Düse in radialer Richtung zentriert werden.

Die Überwurfmutter weist radiale Entlastungsbohrungen auf, welche besonders bevorzugt in den ringförmigen Raum münden.

Die Entlastungsbohrungen erlauben ein Entweichen von Fluid, falls eine Undichtigkeit im Übergangsbereich zwischen dem Düsensystem und der Fluidleitung auftreten sollte. Dabei kann die Undichtigkeit optisch und/oder akustisch feststellbar sein. Die Entlastungsbohrungen verhindern auch einen gefährlichen Druckaufbau im Düsensystem bei Undichtigkeiten.

Besonders bevorzugt ist die Düse spielbehaftet und besonders bevorzugt mit einem radialen und/oder axialen Spiel in die Überwurfmutter eingesteckt.

Das Spiel der Düse ermöglicht eine Zentrierung der Düse mit der Fluidleitung bei der Montage des Düsensystems, insbesondere wenn die Düse radial spielbehaftet mit der Überwurfmutter verbunden ist und eine konische Dichtfläche aufweist. Die Düse ist aus Stahl gefertigt und mit einem eingesetzten Düsenstein aus einem keramischen Werkstoff versehen. Der Stein ist besonders bevorzugt mit der Düse verklebt.

Die Erfindung betrifft ausserdem eine Wasserstrahlschneidvorrichtung mit einem erfindungsgemässen Düsensystem.

Ein erfindungsgemässes Düsensystem erlaubt einen Betriebsdruck von bis zu 3000 bar.

Die Erfindung wird nachfolgend Anhand eines bevorzugten Ausführungsbeispiels in Verbindung mit der Zeichnung besser beschrieben. Es zeigen:
- Fig. 1: eine Schnittansicht einer bevorzugten Ausführungsform eines erfindungsgemässen Düsensystems,
- Fig. 2: eine Explosionsdarstellung des Düsensystems der Figur 1, und
- Fig. 3: eine Schneidlanze mit angeschraubtem Düsensystem gemäss Figuren 1 und 2.

In den Figuren 1, 2 und 3 ist eine bevorzugte Ausführungsform eines erfindungsgemässen Düsensystems gezeigt. Das Düsensystem der Figur 1 wird bevorzugt bei einer Schneidlanze 15 verwendet, wie in der Figur 3 gezeigt.

Die Figur 2, aus welcher die Aufbaudetails besser ersichtlich sind, zeigt eine Düse 1, welche rotationssymmetrisch ausgebildet ist.

Die Düse 1 weist eine zentrale, durchgehende Bohrung auf, durch welche ein Fluid von einer Eintrittsseite zur einer Austrittsseite der Düse 1 gefördert werden kann und schematisch durch den Pfeil A angedeutet wird. Eintrittsseite und Austrittsseite der Düse befinden sich in den Figuren 1 bis 3 jeweils links bzw. rechts der Düse 1. An der Austrittsseite der Düse 1 ist eine Düsenöffnung 2 ausgebildet, welche schematisch mit einem Pfeil gezeigt wird.

Eine Kante im Bereich der Eintrittsseite der Düse 1 ist derart angeschrägt, dass eine konische Dichtfläche 12 gebildet wird, deren Funktionsweise später erläutert wird. Eine Stirnfläche 9 im Bereich der Austrittsseite der Düse 1 bildet eine Ebene, welche senkrecht zu einer Rotationsachse der Düse 1 steht.

In der Düse 1 ist ein Düsenstein 14 aus einem keramischen Werkstoff eingesetzt und mit der Düse 1 verklebt worden. Ferner weist die Düse eine umfängliche Aussennut 5 auf.

Die Überwurfmutter 3 ist ebenfalls als rotationssymmetrisches Bauteil mit einer inneren, durchgehenden Bohrung ausgebildet. Die innere Bohrung der Überwurfmutter 3 weist entlang der Richtung des Pfeils A Bereiche unterschiedlichen Durchmessers auf. Der Bereich mit dem grösseren Durchmesser weist eine Innenwand 10 mit einem Innengewinde auf. Dem folgt eine Einstecköffnung für die Düse 1 mit kleinerem Durchmesser, welcher eine umlaufende Innennut 6 und eine ebene Anschlagfläche 8 aufweist. Die Anschlagfläche 8 steht ebenfalls senkrecht zu einer Rotationsachse der Überwurfmutter 3. Die Anschlagfläche 8 weist ferner eine Austrittsöffnung für das Fluid auf, welche, wie in den Figuren 1 und 3 sichtbar, die Düsenöffnung 2 nach Aussen hin freigibt.

Die Düse 1 und die Überwurfmutter 3 werden durch den Sprengring 7 miteinander verbunden. Eine radiale Tiefe der Aussennut 5 erlaubt, dass der Sprengring 7 beim Zusammenbauen komplett in die Aussennut 5 zusammendrückbar und absenkbar ist. Die Düse 1 kann somit, in die Einstecköffnung der Überwurfmutter 3 eingefügt werden, bis die Aussennut 5 mit der Innennut 6 übereinstimmt und der Sprengring 7 sich wieder ausdehnen und in die Innennut 6 eingreifen kann. Die Aussennnut 5, die Innennut 6 und der Sprengring 7 sind ferner derart aufeinander abgestimmt, dass ein axiales Spiel der Düse 1 gewährleistet ist. Ferner sind die Düse 1 und die Einstecköffnung der Überwurfmutter 3 ebenfalls derart aufeinander abgestimmt, dass die Düse 1 mit einem radialen Spiel in die Einstecköffnung der Überwurfmutter 3 aufgenommen wird. Die Verbindung zwischen Düse 1 und Überwurfmutter 3 kann ferner nicht mehr gelöst werden, ohne dass die Düse 1 und/oder die Überwurfmutter 3 beschädigt wird

Beim Aufschrauben der Überwurfmutter 3 auf das Ende einer Fluidleitung 4, wie in Figur 3 dargestellt, erfährt die Stirnfläche 9 der Düse 1 einen Anschlag gegen die Anschlagfläche 8 der Überwurfmutter 3 und wird somit ausgerichtet und abgedichtet. Die konische Dichtfläche 12 der Düse 1 wirkt mit einer entsprechenden Fläche der Fluidleitung 4 zusammen und bewirkt eine radiale Zentrierung und ebenfalls eine Abdichtung der Düse 1.

In den Figuren 1 und 3 ist ein ringförmiger Raum 11 sichtbar, welcher beim Einstecken der Düse 1 in die Einstecköffnung der Überwurfmutter 3 zwischen der Innenwand 10 der Überwurfmutter 3 und der Düse 1 gebildet wird. Entlastungsbohrungen 13, von denen nur eine in den Figuren mit einem Bezugszeichen versehen ist, verbinden eine Aussenseite der Schneidlanze 15 mit dem ringförmigen Raum 11, so dass bei einer Undichtigkeit des Überganges zwischen Düse 1, Überwurfmutter 3 und/oder Fluidleitung 4 Leckfluid über die Entlastungsbohrungen 13 entweichen kann. Ein Leck kann somit optisch ermittelt werden. Bei Gasen als Fluid ist es zudem denkbar, dass die Entlastungsbohrungen 13 derart ausgebildet sind, dass ein Ausweichen von Gas ein Pfeifgeräusch erzeugt, welches akustisch wahrnehmbar ist.

## Patentansprüche

1. Düsensystem für eine Vorrichtung zur Abgabe eines Fluidstrahls unter Druck umfassend:
- eine Düse (1) mit einer Eintrittsseite und einer Austrittsseite sowie mit wenigstens einer Düsenöffnung (2) für zumindest ein Fluid, und
- eine Überwurfmutter (3) zur Befestigung der Düse (1) am Ende einer Fluidleitung (4),
wobei die Düse (1), insbesondere über eine formschlüssige und unlösbare Verbindung, mit der Überwurfmutter (3) verbunden ist, wobei die Düse (1) rotationssymmetrisch ausgebildet ist und eine umlaufende Aussennut (5) aufweist und, dass die Überwurfmutter (3) eine umlaufende Innennut (6) aufweist, wobei Düse (1) und Überwurfmutter (3) miteinander über einen in der Aussennut (5) und in der Innennut (6) angeordneten Sprengring (7) verbunden sind, **dadurch gekennzeichnet, dass** die Überwurfmutter (3) radiale Entlastungsbohrungen (13) aufweist.

2. Düsensystem nach Anspruch 1, **dadurch gekennzeichnet, dass** die Überwurfmutter (3) eine Einstecköffnung für die Düse (1) mit einer planen Anschlagfläche (8) aufweist, wobei eine Stirnfläche (9) an der Austrittsseite der Düse (1) an der Anschlagfläche (8) anliegt.

3. Düsensystem nach Anspruch 2, **dadurch gekennzeichnet, dass** die Düse (1) nur teilweise bezüglich ihrer Länge in die Einstecköffnung eingesteckt ist, bevorzugt weniger als die Hälfte ihrer Länge.

4. Düsensystem nach Anspruch 3, **dadurch gekennzeichnet, dass** zwischen dem nicht in die Einstecköffnung eingesteckten Abschnitt der Düse (1) und einer Innenwand (10) der Überwurfmutter (3) ein ringförmiger Raum (11) gebildet wird.

5. Düsensystem nach einem der Ansprüche 1 bis 4, **dadurch gekennzeichnet, dass** die Düse (1) im Bereich der Eintrittsseite eine konische Dichtfläche (12) aufweist.

6. Düsensystem nach Anspruch 1 und 4, **dadurch gekennzeichnet, dass** die Entlastungsbohrungen in den ringförmigen Raum (11) münden.

7. Düsensystem nach einem der Ansprüche 1 bis 6, **dadurch gekennzeichnet, dass** die Düse (1) spielbehaftet, insbesondere mit einem radialen und/oder axialen Spiel in die Überwurfmutter eingesteckt ist.

8. Düsensystem nach einem der vorhergehenden Ansprüche, **gekennzeichnet durch** eine Düse (1) aus Stahl mit einem eingesetzten Düsenstein (14) aus einem keramischen Werkstoff.

9. Schneidlanze (15) für eine Oberflächenbearbeitungsvorrichtung und/oder Materialabtragsvorrichtung mit einem Düsensystem nach einem der Ansprüche 1 bis 8.

## Claims

1. Nozzle system for a device for delivering a fluid jet under pressure comprising:
- a nozzle (1) with an inlet side and an outlet side and with at least one nozzle opening (2) for at least one fluid, and
- a coupling nut (3) for fixing the nozzle (1) at the end of a fluid line (4),
wherein the nozzle (1) is connected to the coupling nut (3), in particular via a form-fitting and non-detachable connection, wherein the nozzle (1) is of rotationally symmetrical design and has a circumferential outer groove (5), and in that the coupling nut (3) has a circumferential inner groove (6), wherein nozzle (1) and coupling nut (3) are connected to each other via a snap ring (7) arranged in the outer groove (5) and in the inner groove (6), **characterised in that** the coupling nut (3) has radial relief bores (13).

2. Nozzle system according to claim 1, **characterized in that** the coupling nut (3) has an insertion opening for the nozzle (1) with a plane stop surface (8), an end face (9) on the outlet side of the nozzle (1) resting against the stop surface (8)

3. Nozzle system according to claim 2, **characterized in that** the nozzle (1) is only partially inserted into the insertion opening with respect to its length, preferably less than half of its length.

4. Nozzle system according to claim 3, **characterized in that** an annular space (11) is formed between the portion of the nozzle (1) not inserted into the insertion opening and an inner wall (10) of the coupling nut (3).

5. Nozzle system according to one of claims 1 to 4, **characterized in that** the nozzle (1) has a conical sealing surface (12) in the region of the inlet side.

6. Nozzle system according to claims 1 and 4, **characterized in that** the relief bores open into the annular space (11).

7. Nozzle system according to one of claims 1 to 6, **characterised in that** the nozzle (1) is subject to play, in particular is inserted into the coupling nut with radial and/or axial play.

8. Nozzle system according to any of the preceding claims, **characterized by** a nozzle (1) of steel with an inserted nozzle stone (14) of a ceramic material.

9. Cutting lance (15) for a surface processing device and/or material removal device with a nozzle system according to one of claims 1 to 8.

## Revendications

1. Système de buse pour un dispositif permettant de délivrer un jet de fluide sous pression comprenant :
- une buse (1) ayant un côté entrée et un côté sortie et ayant au moins un orifice de buse (2) pour au moins un fluide, et
- un écrou-raccord (3) pour fixer la buse (1) à l'extrémité d'une conduite de fluide (4),
dans lequel la buse (1) est reliée à l'écrou-raccord (3), en particulier par une liaison par complémentarité de forme et non amovible, dans lequel la buse (1) est conçue à symétrie de révolution et présente une rainure extérieure périphérique (5), et dans lequel l'écrou-raccord (3) présente une rainure intérieure périphérique (6), dans lequel la buse (1) et l'écrou-raccord (3) sont reliés entre eux par un circlip (7) disposé dans la rainure extérieure (5) et dans la rainure intérieure (6), **caractérisé en ce que** l'écrou-raccord (3) présente des alésages de décharge radiaux (13)

2. Système de buse selon la revendication 1, **caractérisé en ce que** l'écrou-raccord (3) présente une ouverture d'insertion pour la buse (1) avec une surface de butée plane (8), une face frontale (9) sur le côté sortie de la buse (1) s'appuyant sur la surface de butée (8).

3. Système de buse selon la revendication 2, **caractérisé en ce que** la buse (1) n'est que partiellement insérée dans l'ouverture d'insertion par rapport à sa longueur, de préférence moins de la moitié de sa longueur.

4. Système de buse selon la revendication 3, **caractérisé en ce qu'**un espace annulaire (11) est formé entre la partie de la buse (1) non insérée dans l'ouverture d'insertion et une paroi intérieure (10) de l'écrou-raccord (3).

5. Système de buse selon l'une des revendications 1 à 4, **caractérisé en ce que** la buse (1) présente une surface d'étanchéité conique (12) dans la zone du côté de l'entrée.

6. Système de buses selon les revendications 1 et 4, **caractérisé en ce que** les alésages en relief s'ouvrent dans l'espace annulaire (11).

7. Système de buse selon l'une des revendications 1 à 6, **caractérisé en ce que** la buse (1) est soumise à un jeu, en particulier est insérée avec un jeu radial et/ou axial dans l'écrou-raccord.

8. Système de buse selon l'une des revendications précédentes, **caractérisé par** une buse (1) en acier avec une pierre de buse insérée (14) en matériau céramique.

9. Lance de coupe (15) pour un dispositif de traitement de surface et/ou un dispositif d'enlèvement de matière avec un système de buses selon l'une des revendications 1 à 8.
